# EUROPÄISCHE PATENTSCHRIFT

(11) **EP 3 381 307 B1**
(45) Veröffentlichungstag und Bekanntmachung des Hinweises auf die Patenterteilung: **01.01.2020**
(21) Anmeldenummer: 18164694.4
(22) Anmeldetag: 28.03.2018
(51) Int. Cl.: A41D 1/08, A41D 27/12, A41D 13/05

(54) **SPORTHOSE**
SPORT TROUSERS
PANTALON DE SPORT

(30) Priorität: 29.03.2017 DE 102017106794
(43) Veröffentlichungstag der Anmeldung: 03.10.2018
(73) Patentinhaber: Riesenhuber, Thomas, 4580 Windischgarsten (AT)
(72) Erfinder: Riesenhuber, Thomas, 4580 Windischgarsten (AT)
(74) Vertreter: Burger, Hannes

(56) Entgegenhaltungen:
- WO-A1-2016/134364
- CN-U- 203 969 259
- DE-A1-102012 004 247
- GB-A- 785 792
- US-A- 5 075 901

## Beschreibung

Die Erfindung betrifft eine Sporthose mit einem Hosenbund und Hosenbeinen und einem in der Sporthose aufgenommenen Schweißtuch.

Aus dem Stand der Technik sind diverse Sporthosen mit langen Hosenbeinen, kurzen Hosenbeinen, oder auch abzippbaren Hosenbeinen bekannt.

Die aus dem Stand der Technik bekannten Sporthosen weisen den Nachteil auf, dass die Hose bei körperlicher Anstrengung aufgrund des abgesonderten Schweißes durchnässt wird und die durchnässten Stellen der Sporthose besonders kühl und unangenehm beim weiteren Tragen sind. Besonders im Gesäßbereich von Sporthosen ist oft ein Bereich mit großer Nässe vorhanden, der beispielsweise durch das Tragen eines Rucksackes entstehen kann. Wenn ein Benutzer nach Beendigung der sportlichen Anstrengung die Sporthose weiter anbehält, führen diese Bereiche besonders großer Nässe nicht selten zu einer übermäßigen Auskühlung des Benutzers und damit einhergehend oft zu einer Erkältung.

Die DE 10 2013 018 118 A1 offenbart eine Sporthose für den Wintersport.

Die GB 785 792 A offenbart eine Hose mit kurzen Hosenbeinen und mit einem in die Hose einlegbaren Tuch, das zur Aufnahme von Schweiß dient. Das Tuch ist mittels Schlaufen in der Hose befestigt.

Die CN 203 969 259 U offenbart eine Sporthose mit Wärmeeinsätzen.

Die WO 2016/134364 A1 offenbart diverse Schweißeinsätze.
Aufgabe der vorliegenden Erfindung war es, eine Sporthose zur Verfügung zu stellen, die sowohl beim aktiven Sport an sich, als auch nach Beendigung der besonders anstrengenden Aktivitäten angenehm zu tragen ist. Außerdem war es eine Aufgabe der Erfindung, eine Sporthose zur Verfügung zu stellen, welche die hygienischen Anforderungen eines Benutzers erfüllt.

Diese Aufgabe wird durch eine Sporthose gemäß den Ansprüchen gelöst.

Erfindungsgemäß ist eine Sporthose nach Anspruch 1 definiert.

Von Vorteil an der erfindungsgemäßen Sporthose ist, dass das Schweißtuch aufgrund seiner lösbaren Befestigung am Hauptteil der Sporthose, nach dem schweißtreibenden Teil des Sportes aus dem Hauptteil herausgenommen werden kann und beispielsweise im Rucksack verstaut werden kann. Nach Herausnahme des Schweißtuches ist der Hauptteil wieder angenehm zu tragen. Dies ist besonders bei Skitourenhosen, Wanderhosen oder sonstigen Treckinghosen von Vorteil, da man meistens unter großer Kraftanstrengung einen Berg erklimmt und dabei einen Rucksack trägt. Am Ende der Steigung angekommen ist zwar meistens die große körperliche Anstrengung vorüber, die Hose muss jedoch zumindest noch für den Abstieg anbehalten werden. Mittels des lösbaren Befestigungsmittels kann das Schweißtuch positionsgenau und gut haltbar im Hauptteil der Sporthose platziert werden. Ein weiterer Vorteil der erfindungsgemäßen Sporthose liegt darin, dass das mit Schweiß vollgesogene Schweißtuch gesondert vom Hauptteil der Sporthose gewaschen werden kann. Somit ist es möglich, dass das Schweißtuch nach jeder sportlichen Betätigung gewaschen wird, währen der Hauptteil der Sporthose zur Schonung des Materials in größeren Abständen gewaschen wird.

Das Schweißtuch an sich ist vorzugsweise aus einem flexiblen Material ausgebildet. Dadurch kann sich das Schweißtuch im Gebrauchszustand an die Form des Hauptteils der Sporthose bzw. an den Benutzer anpassen.

Als Gebrauchszustand wird jener zustand definiert, in welchem das Schweißtuch im Hauptteil der Sporthose befestigt ist, wobei der Benutzer die Hose trägt, wobei das Schweißtuch dazu vorgesehen ist, den Schweiß vom Rücken des Benutzers aufzusaugen.

Weiters kann es zweckmäßig sein, wenn das Schweißtuch zumindest eine saugfähige Schicht und eine Schweißrückhalteschicht aufweist, wobei im Gebrauchszustand des Schweißtuches die saugfähige Schicht dem Gesäßbereich des Hauptteils abgewandt, insbesondere dem Benutzer zugewandt, ist. Von Vorteil ist hierbei, dass das Schweißtuch nicht nur zur Aufnahme des vom Benutzer abgesonderten Schweißes dient, sondern auch den Gesäßbereich des Hauptteils weitestgehend trocken hält. Die Schweißrückhalteschicht kann beispielsweise eine komplett wasserdampfundurchlässige Schicht sein. Weiters kann auch vorgesehen sein, dass die Schweißrückhalteschicht atmungsaktiv ist. Zusätzlich zu der saugfähigen Schicht und der Schweißrückhalteschicht kann auch vorgesehen sein, dass im Schweißtuch weitere Schichten ausgebildet sind. Insbesondere kann vorgesehen sein, dass die Schweißrückhalteschicht durch eine Membran gebildet ist.

Ferner kann vorgesehen sein, dass das Material der Schweißrückhalteschicht eine geringere Schweißdurchlässigkeit aufweist, als jenes Material, welches im Gesäßbereich des Hauptteils der Sporthose ausgebildet ist. Unter Beachtung dieser Maßnahme kann für die Schweißschicht ein besonders atmungsaktives Material verwendet werden, da gewährleistet ist, dass der die Schweißrückhalteschicht durchdringende Wasserdampf auch an die Umwelt abgegeben werden kann und sich nicht im Inneren des Hauptteils der Sporthose sammelt.

Darüber hinaus kann vorgesehen sein, dass im oberen Endbereich des Schweißtuches zumindest eine, insbesondere zwei Greiflaschen angeordnet sind, welche derart am Schweißtuch angeordnet sind, dass sie im Gebrauchszustand des Schweißtuches gegenüber dem Hosenbund vorstehen. Von Vorteil ist hierbei, dass mittels der Greiflaschen das Schweißtuch vom Benutzer einfach aus dem Hauptteil der Sporthose herausgezogen werden kann, auch wenn der Benutzer den Hauptteil der Sporthose ganz normal angezogen hat.

Die Greiflaschen können eine beliebige Form oder Materialbeschaffenheit aufweisen. Beispielsweise ist es denkbar, dass die Greiflaschen aus einem flächigen Textil gebildet sind.

In einem weiteren Beispiel ist es auch denkbar, dass die Greiflaschen in Form von Schlaufen aus einem Rundmaterial gebildet sind. Besonders derartige Schlaufen sind einfach zu greifen und weisen ein geringes Gewicht auf.

Weiters ist vorgesehen, dass als Befestigungsmittel ein Klettverschluss vorgesehen ist, wobei zumindest ein erster Klettabschnitt mit Haken am Schweißtuch angeordnet ist und zumindest ein zweiter Klettabschnitt mit Schlaufen an der Innenseite des Hauptteils der Sporthose angeordnet ist. Durch diese Maßnahme ist das Schweißtuch einfach aus dem Hauptteil der Sporthose entfernbar. Darüber hinaus kann durch die beschriebene Anordnung des Klettverschlusses das Schweißtuch im Hauptteil der Sporthose positionsgenau und unverschieblich platziert werden. Im Gebrauchszustand des Schweißtuches ist dieses, außer gegebenenfalls den Greiflaschen, für Dritte nicht sichtbar. Dies wird besonders bei modebewussten Trägern bevorzugt. Dadurch, dass der Klettabschnitt mit Schlaufen an der Innenseite des Hauptteils der Hose angeordnet ist, kann vermieden werden, dass die Unterwäsche des Benutzers durch den Klettverschluss im Hauptteil der Sporthose zerstört wird, da dieser Teil des Klettverschlusses weniger aggressiv ist.

Gemäß einer Weiterbildung ist es möglich, dass am Schweißtuch zwei erste Klettabschnitte mit Haken vorgesehen sind, wobei die ersten Klettabschnitte in Zugrichtung der Greiflaschen angeordnet sind. Von Vorteil ist hierbei, dass die Klettabschnitte lokal zur Befestigung des Schweißtuches ausgebildet sein können. Wenn die Klettabschnitte in Zugrichtung der Greiflaschen angeordnet sind, kommt es beim Entfernen des Schweißtuches aus dem Hauptteil der Sporthose nicht zu einer übermäßigen Verformung des Schweißtuches, da die Zugkraft direkt auf die Klettabschnitte wirkt. Dadurch kann das Schweißtuch einfach aus dem Hauptteil der Sporthose entfernt werden.

Ferner kann es zweckmäßig sein, wenn der zumindest eine Klettabschnitt mit Haken an jener Seite des Schweißtuches angeordnet ist, an welcher die Schweißrückhalteschicht ausgebildet ist. Dadurch kann erreicht werden, dass das Schweißtuch lagerichtig in den Hauptteil der Sporthose eingesetzt werden kann. Darüber hinaus brauchen nur an der genannten Seite des Schweißtuches Klettabschnitte vorgesehen sein, wodurch das Schweißtuch eine geringe Gesamtdicke aufweisen kann, was den Tragekomfort erhöht.

Darüber hinaus kann vorgesehen sein, dass der zumindest eine Klettabschnitt mit Haken, welcher am Schweißtuch angeordnet ist, mit der saugfähigen Schicht des Schweißtuches verbindbar ist, oder dass an jener Seite des Schweißtuches an der die saugfähige Schicht ausgebildet ist, ein Klettabschnitt mit Schlaufen ausgebildet ist. Durch diese Maßnahme kann erreicht werden, dass das Schweißtuch nach dem Entfernen aus dem Hauptteil der Sporthose so zusammengerollt werden kann, dass die saugfähige Schicht nicht an der Oberfläche liegt, wenn das Schweißtuch im Rucksack verstaut werden soll. Somit wird der aufgesogene Schweiß nicht im Rucksack verteilt.

Weiters kann vorgesehen sein, dass eine Höhe des Schweißtuches zwischen 40% und 100%, insbesondere zwischen 50% und 70% einer Breite des Schweißtuches an dessen oberen Ende beträgt. Besonders ein Schweißtuch mit derartigen Abmaßen ist ideal dazu geeignet, um die relevanten Bereiche des Hauptteils der Sporthose abzudecken, ohne dabei den Tragekomfort der Sporthose zu vermindern.

Gemäß einer besonderen Ausprägung ist es möglich, dass sich das Befestigungsmittel innerhalb der oberen 30%, insbesondere innerhalb der oberen 20%, bevorzugt innerhalb der oberen 15% der Höhe des Schweißtuches befindet und der verbleibende untere Teil des Schweißtuches in dessen Gebrauchszustand frei hängend im Hauptteil der Sporthose aufgenommen ist. Von Vorteil ist hierbei, dass durch diese Maßnahme das Schweißtuch beispielsweise im Gebrauchszustand auch in die Unterhose hineingesteckt werden kann. Somit kann mittels des Schweißtuchs nicht nur der Hauptteil der Sporthose vor Schweißabsonderung geschützt werden, sondern auch die Unterwäsche des Benutzers. In diesem Fall könnte das Schweißtuch direkt an der Haut des Benutzers anliegen. Optional ist es auch möglich, dass der Benutzer sein Sportshirt als innerste Schicht noch zwischen das Schweißtuch und die Haut bringt, da das Sportshirt zum Beispiel beim Bergsteigen meistens sowieso gewechselt wird. Darüber hinaus weist ein derart ausgebildetes Schweißtuch einen hohen Tragekomfort auf.

Entsprechend einer vorteilhaften Weiterbildung kann vorgesehen sein, dass das Schweißtuch im oberen Bereich der Höhe eine größere Breite aufweist als im unteren Bereich der Höhe, insbesondere dass das Schweißtuch eine Trapezform aufweist. Durch diese Maßnahme ist das Schweißtuch ergonomisch an den Hauptteil der Sporthose angepasst und der Tragekomfort wird erhöht.

Weiters ist vorgesehen, dass die Breite des Schweißtuches an dessen oberen Ende zwischen 40% und 120%, insbesondere zwischen 50% und 90%, bevorzugt zwischen 50% und 70% der Bundweite des Hauptteils der Sporthose beträgt. Von Vorteil ist hierbei, dass durch diese Maßnahme vom Schweißtuch genau jene Bereiche des Hauptteils der Sporthose abgedeckt werden, an denen eine übermäßige Schweißbildung auftritt.

Ferner kann vorgesehen sein, dass das Schweißtuch unterhalb des zumindest einen Klettabschnittes mit Haken ein derart elastisches Material aufweist, dass das Schweißtuch um 180° umschlagbar ist und in einem Isolationszustand derart am Hauptteil der Sporthose befestigbar ist, dass die Schweißrückhalteschicht dem Gesäßbereich der Sporthose abgewandt, insbesondere dem Benutzer zugewandt, ist. Von Vorteil ist hierbei, dass durch diese Maßnahme das Schweißtuch nach der Verwendung im Gebrauchszustand einfach gewendet werden kann und die schweißdurchtränkte Seite vom Benutzer abgewandt ist. Darüber hinaus kann das Schweißtuch durch im Isolationszustand als zusätzliche Wärmeschicht im Gesäßbereich verwendet werden.

Darüber hinaus kann vorgesehen sein, dass im Gebrauchszustand des Schweißtuches das obere Ende des Schweißtuches im Wesentlichen bündig mit dem oberen Ende des Hosenbundes abschließt. Von Vorteil ist hierbei, dass das Schweißtuch von außen nicht sichtbar ist und trotzdem der Hauptteil der Sporthose im Gesäßbereich abdeckt. Wenn das obere Ende des Schweißtuches bündig mit dem oberen Ende des Hosenbundes abschließt bedeutet dies, dass das obere Ende des Schweißtuches und das obere Ende des Hosenbundes auf gleicher Höhe liegen. Als im Wesentlichen Bündig wird auch eine Toleranz von plus 1cm oder minus 1cm erachtet. Daher kann das obere Ende des Schweißtuches bis zu 1cm über dem oberen Ende des Hosenbundes liegen, oder bis zu 1cm unter dem oberen Ende des Hosenbundes liegen.

Weiters ist vorgesehen, dass das Schweißtuch und der Hauptteil der Sporthose getrennt voneinander waschbar sind.

Weiters kann vorgesehen sein, dass ein Abstand der Klettabschnitte zueinander zwischen 30% und 100%, insbesondere zwischen 40% und 70% der Bundweite des Hauptteils der Sporthose beträgt.

Vorzugsweise sind zwei Klettabschnitte vorgesehen, welche nebeneinander angeordnet sind.

Eine Breite der Klettabschnitte beträgt jeweils zwischen 3% und 50%, insbesondere zwischen 10% und 30% der Breite des Schweißtuches am oberen Ende.

Weiters kann vorgesehen sein, dass die Breite der ersten Klettabschnitte kleiner ist als die Breite der zweiten Klettabschnitte.

Eine Höhe der Klettabschnitte beträgt jeweils zwischen 1% und 30%, insbesondere zwischen 5% und 15% der Höhe des Schweißtuches.

Zum besseren Verständnis der Erfindung wird diese anhand der nachfolgenden Figuren näher erläutert.

Es zeigen jeweils in stark vereinfachter, schematischer Darstellung:
- Fig. 1: eine perspektivische Ansicht eines Ausführungsbeispiels einer Sporthose mit im Gebrauchszustand eingesetzten Schweißtuch;
- Fig. 2: eine perspektivische Ansicht des Ausführungsbeispiels der Sporthose mit herausgenommenem Schweißtuch;
- Fig. 3: eine perspektivische Ansicht eines weiteren Ausführungsbeispiels der Sporthose mit herausgenommenem Schweißtuch;
- Fig. 4: eine perspektivische Ansicht einer Sporthose mit umgedrehtem Schweißtuch, welches zum Einsetzen in den Hauptteil der Sporthose bereit ist;
- Fig. 5: eine Schnittdarstellung gemäß der Schnittlinie V-V aus Fig. 3;
- Fig. 6: eine Seitenansicht eines zusammengerollten Schweißtuches;
- Fig. 7: eine Ansicht von vorne eines Ausführungsbeispiels der Sporthose mit herausgenommenen Schweißtuch;
- Fig. 8: eine Ansicht von vorne eines Ausführungsbeispiels der Sporthose mit eingesetztem Schweißtuch.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Fig. 1 zeigt eine schematische Darstellung eines Ausführungsbeispiels einer erfindungsgemäßen Sporthose 1. Die Sporthose 1 umfasst einen Hauptteil 2 mit einem Hosenbund 3 und Hosenbeinen 4, wobei die Hosenbeine 4 der Übersichtlichkeit halber nur teilweise dargestellt sind, da deren Form nicht erfindungswesentlich ist.

Der Hauptteil 2 der Sporthose 1 entspricht im Wesentlichen einer herkömmlichen Sporthose. Für den Hauptteil 2 der Sporthose 1 können alle bekannten Grundaufbauten von Sporthosen, unabhängig von Länge der Hosenbeine 4 und unabhängig vom Einsatzzweck verwendet werden. Der erfindungsgemäße Aufbau der Sporthose 1 hat sich bei Berghosen und bei Skitourenhosen als besonders zweckmäßig erwiesen, da bei Sportarten bei denen diese Hosen verwendet werden meist ein Rucksack getragen wird. Somit tritt gerade bei dieser Art von Sporthosen 1 vermehrt das Problem von übermäßiger Nässeansammlung im Gesäßbereich 6 auf.

Um dem Problem der Schweißansammlung im Gesäßbereich 6 entgegen zu wirken, umfasst die Sporthose 1 zusätzlich ein Schweißtuch 5, welches in dessen Gebrauchszustand im Gesäßbereich 6 des Hauptteils 2 der Sporthose 1 angeordnet ist. Mittels des Schweißtuchs 5 kann der vom Benutzer der Hose abgesonderte Schweiß aufgenommen werden. Wie in Fig. 2 ersichtlich, kann das Schweißtuch 5 nach dem schweißtreibenden Teil des Sportes komplett vom Hauptteil 2 der Sporthose 1 entfernt werden.

Das Schweißtuch 5 ist in dessen Gebrauchszustand an der Innenseite 7 des Hauptteils 2 der Sporthose 1 angeordnet. Insbesondere ist ein lösbares Befestigungsmittel 8 vorgesehen, mittels welchem das Schweißtuch 5 mit dem Hauptteil 2 der Sporthose 1 lösbar gekoppelt ist. Dadurch kann das Schweißtuch 5 einfach aus dem Hauptteil 2 der Sporthose 1 entfernt werden.

Im vorliegenden Ausführungsbeispiel ist vorgesehen, dass als Befestigungsmittel 8 ein Klettverschluss verwendet wird. Ein Klettverschluss umfasst immer einen ersten Klettabschnitt 9 mit Haken und einen zweiten Klettabschnitt 10 mit Schlaufen. Der erste Klettabschnitt 9 und der zweite Klettabschnitt 10 können eine annähernd beliebig oft lösbare Verbindung herstellen. Insbesondere ist vorgesehen, dass der erste Klettabschnitt 9 mit Haken am Schweißtuch 5 angeordnet ist, und der zweite Klettabschnitt 10 mit Schlaufen an der Innenseite 7 des Hauptteils 2 der Sporthose 1 angeordnet ist.

Wie aus Fig. 1 ersichtlich sind vorzugsweise zwei erste Klettabschnitte 9 mit Haken und zwei zweite Klettabschnitte 10 mit Schlaufen vorgesehen, welche in einem Abstand zueinander angeordnet sind.

Der erste Klettabschnitt 9 und der zweite Klettabschnitt 10 sind vorzugsweise aus einem möglichst dünnen Material ausgeführt, sodass der Tragekomfort der Sporthose 1 durch den Klettverschluss nicht verschlechtert wird.

Weiters sind im dargestellten Ausführungsbeispiel zwei Greiflaschen 11 am Schweißtuch 5 angeordnet, mittels welchen das Schweißtuch 5 einfach aus dem Hauptteil 2 der Sporthose 1 herausgezogen werden kann. Die Greiflaschen 11 sind insbesondere beim Entfernen des Schweißtuches 5 von Vorteil, wenn der Benutzer die Sporthose am Körper trägt. Mithilfe der Greiflaschen 11 kann das Schweißtuch 5 aus dem Hauptteil 2 der Sporthose 1 entfernt werden, ohne dass dabei die Sporthose 1 geöffnet oder ausgezogen werden muss.

Die Greiflaschen 11 können jede beliebige Form aufweisen, solange sie den Zweck erfüllen, vom Benutzer gegriffen werden zu können. Im vorliegenden Ausführungsbeispiel sind die Greiflaschen 11 in Form von Schlaufen aus einem Rundmaterial ausgebildet. Derartige Schlaufen weisen den Vorteil auf, dass sie einfach gegriffen werden können. Wenn der Benutzer den Finger in die Schlaufe steckt, so kann auch eine hohe Zugkraft erreicht werden.

Die Greiflaschen 11 sind vorzugsweise am oberen Ende 12 des Schweißtuches 5 angeordnet und sind diesem gegenüber vorstehend ausgebildet. Darüber hinaus ist es von Vorteil, wenn eine Zugrichtung 13 der Greiflaschen 11 durch die Befestigungsmittel 8 verläuft. Dadurch kann das Schweißtuch einfach aus der Sporthose entfernt werden.

Weiters ist es auch denkbar, dass der erste Klettabschnitt 9 direkt an das obere Ende 12 des Schweißtuches 5 anschließend angeordnet ist.

Wie aus Fig. 1 weiter ersichtlich ist das Schweißtuch 5 im Gebrauchszustand vorzugsweise so im Hauptteil 2 der Sporthose 1 angeordnet, dass das obere Ende 12 des Schweißtuches 5 und das obere Ende 14 des Hosenbundes 3 in etwa bündig zueinander abschließen. Dadurch ist das Schweißtuch 5 im Gebrauchszustand nicht sichtbar, wobei die Greiflaschen 11 zum erleichterten Entfernen des Schweißtuches 5 gegenüber dem oberen Ende 14 des Hosenbundes 3 vorstehen.

In einer bevorzugten Ausführungsform ist vorgesehen, dass das Schweißtuch 5 zumindest zweilagig ausgebildet ist, wobei eine saugfähige Schicht 15 vorgesehen ist, welche mit einer Schweißrückhalteschicht 16 gekoppelt ist. Die saugfähige Schicht 15 ist im Gebrauchszustand des Schweißtuches 5 dem Benutzer zugewandt, um dessen Schweiß aufsaugen zu können. Die Schweißrückhalteschicht 16 ist dem Gesäßbereich 6 des Hauptteils 2 der Sporthose 1 zugewandt, um zu verhindern, dass Schweiß von der saugfähigen Schicht 15 auf den Gesäßbereich 6 des Hauptteils 2 der Sporthose 1 gelangt. Mit anderen Worten ausgedrückt ist im Gebrauchszustand des Schweißtuches 5 die Schweißrückhalteschicht 16 zwischen der saugfähigen Schicht 15 und dem Gesäßbereich 6 des Hauptteils 2 der Sporthose 1 angeordnet.

Vorzugsweise ist das Schweißtuch 5 atmungsaktiv ausgebildet, sodass es nicht aufgrund des Schweißtuches 5 zu einer vermehrten Schweißbildung kommt. Hierbei kann vorgesehen sein, dass die Schweißrückhalteschicht 16 nicht eine komplett dichte Schicht ist, sondern dass die Schweißrückhalteschicht 16 auch eine gewisse Durchlässigkeit für Luft und Wasserdampf aufweist.

In der Fig. 2 ist das Schweißtuch 5 in einer Ansicht dargestellt, in der es aus dem Hauptteil 2 der Sporthose 1 herausgenommen ist. Hierbei ist gut ersichtlich, dass erste Klettabschnitt 9 mit Haken am Schweißtuch 5 angeordnet ist und der zweite Klettabschnitt 10 mit Schlaufen im Gesäßbereich 6 des Hauptteils 2 der Sporthose 1 angeordnet ist. Wenn das Schweißtuch 5 aus dem Hauptteil 2 der Sporthose 1 herausgenommen ist stört der erste Klettabschnitt 9 mit Haken nicht beim Tragen des Hauptteils 2 der Sporthose 1.

In der Fig. 3 ist eine weitere und gegebenenfalls für sich eigenständige Ausführungsform der Sporthose 1 gezeigt, wobei wiederum für gleiche Teile gleiche Bezugszeichen bzw. Bauteilbezeichnungen wie in den vorangegangenen Figuren 1 und 2 verwendet werden. Um unnötige Wiederholungen zu vermeiden, wird auf die detaillierte Beschreibung in den vorangegangenen Figuren 1 und 2 hingewiesen bzw. Bezug genommen.

Wie aus Fig. 3 ersichtlich, kann vorgesehen sein, dass die Greiflaschen 11 in Form von Textilflecken ausgebildet sind.

In einem ersten Ausführungsbeispiel können die Greiflaschen 11 mit dem Rest des Schweißtuches 5 vernäht sein. In einem weiteren Ausführungsbeispiel können die Greiflaschen 11 mit dem Rest des Schweißtuches 5 verklebt sein.

In der Fig. 4 ist eine weitere und gegebenenfalls für sich eigenständige Ausführungsform der Sporthose 1 gezeigt, wobei wiederum für gleiche Teile gleiche Bezugszeichen bzw. Bauteilbezeichnungen wie in den vorangegangenen Figuren 1 bis 3 verwendet werden. Um unnötige Wiederholungen zu vermeiden, wird auf die detaillierte Beschreibung in den vorangegangenen Figuren 1 bis 3 hingewiesen bzw. Bezug genommen.

Wie aus Fig. 4 ersichtlich, kann vorgesehen sein, dass das Schweißtuch 5 direkt unterhalb der Befestigungsmittel 8 eine derart dünne Materialkombination aufweist, dass das Schweißtuch 5 um 180° umgeschlagen werden kann. Dadurch ist es möglich, dass ein Schweißtuch 5 wie es aus Fig. 2 oder 3 ersichtlich ist, auch derart in den Hauptteil 2 der Sporthose 1 eingesetzt wird, dass die saugfähige Schicht 15 vom Benutzer abgewandt ist. Somit kann das Schweißtuch 5 nach Beendigung des Schweißtreibenden Teils des Sport einfach gewendet werden. Dadurch kann der Tragekomfort der Sporthose 1 erhöht werden, ohne dass das Schweißtuch 5 komplett aus dem Hauptteil 2 der Sporthose 1 entfernt werden muss. Dies ist insbesondere dann von Vorteil, wenn der Benutzer das Schweißtuch 5 aus Hygienischen Gründen nicht im Rucksack verstauen will, oder wenn der Benutzer keinen Rucksack zum Verstauen des Schweißtuches zur Verfügung hat.

Durch diese Ausgestaltung des Schweißtuches 5 braucht nicht ein gesonderter Klettabschnitt zum Wenden des Schweißtuches 5 vorgesehen werden. Dadurch kann das Schweißtuch möglichst dünn sein, um einen guten Tragekomfort aufzuweisen.

Weiters ist es möglich, dass die Schweißrückhalteschicht 16 nicht die äußerste Schicht des Schweißtuches 5 bildet, sondern dass eine weitere Schicht vorgesehen ist, welche angenehm auf der Haut zu tragen ist. Dadurch kann erreicht werden, dass das Schweißtuch auch im gewendeten Zustand einen hohen Tragekomfort aufweist. Insbesondere kann vorgesehen sein, dass eine weitere saugfähige Schicht ausgebildet ist und das Schweißtuch 5 auch im gewendeten Zustand eine gute Saugfähigkeit aufweist. Außerdem kann vorgesehen sein, dass als äußere Schicht eine wärmende Schicht ausgebildet ist, sodass das Schweißtuch im gewendeten Zustand den Benutzer im Gesäßbereich wärmt.

In der Fig. 5 ist eine weitere und gegebenenfalls für sich eigenständige Ausführungsform der Sporthose 1 gezeigt, wobei wiederum für gleiche Teile gleiche Bezugszeichen bzw. Bauteilbezeichnungen wie in den vorangegangenen Figuren 1 bis 4 verwendet werden. Um unnötige Wiederholungen zu vermeiden, wird auf die detaillierte Beschreibung in den vorangegangenen Figuren 1 bis 4 hingewiesen bzw. Bezug genommen.

In der Fig. 5 ist das Schweißtuch 5 in einer Schnittdarstellung gemäß der Schnittlinie V-V in Fig. 3 dargestellt.

Wie aus Fig. 5 ersichtlich, kann vorgesehen sein, dass das Schweißtuch 5 zumindest die saugfähige Schicht 15 und die Schweißrückhalteschicht 16 umfasst. Darüber hinaus können auch weitere Schichten vorgesehen sein, welche entweder zwischen der saugfähigen Schicht 15 und der Schweißrückhalteschicht 16 und/oder außerhalb dieser beiden Schichten angeordnet sind.

In der Fig. 6 ist eine weitere und gegebenenfalls für sich eigenständige Ausführungsform der Sporthose 1 gezeigt, wobei wiederum für gleiche Teile gleiche Bezugszeichen bzw. Bauteilbezeichnungen wie in den vorangegangenen Figuren 1 bis 5 verwendet werden. Um unnötige Wiederholungen zu vermeiden, wird auf die detaillierte Beschreibung in den vorangegangenen Figuren 1 bis 5 hingewiesen bzw. Bezug genommen.

Fig. 6 zeigt das Schweißtuch 5 in einem eingerollten Zustand, wie es im Rucksack verstaut werden kann. Wie aus Fig. 6 ersichtlich, ist das Schweißtuch 5 zum Verstauen im Rucksack vorzugsweise so eingerollt, dass jene Seite des Schweißtuches 5, welche mit Schweiß vollgesogen ist, an der Innenseite des eingerollten Schweißtuches 5 liegt. Dadurch kann verhindert werden, dass der aufgenommene Schweiß den Rucksack des Benutzers verunreinigt.

Um das Schweißtuch 5, wie in Fig. 6 dargestellt, zusammenrollen zu können und auch den Verbleib des Schweißtuches 5 in dieser Form zu gewährleisten, kann vorgesehen sein, dass der erste Klettabschnitt 9 mit der saugfähigen Schicht 15 zusammenwirken kann. Weiters kann auch vorgesehen sein, dass an der Seite der saugfähigen Schicht 15 im Bereich des unteren Ende 17 ein weiterer Klettabschnitt angeordnet ist, welcher mit dem ersten Klettabschnitt 9 zusammenwirkt.

In den Figuren 7 und 8 ist eine weitere und gegebenenfalls für sich eigenständige Ausführungsform der Sporthose 1 gezeigt, wobei wiederum für gleiche Teile gleiche Bezugszeichen bzw. Bauteilbezeichnungen wie in den vorangegangenen Figuren 1 bis 6 verwendet werden. Um unnötige Wiederholungen zu vermeiden, wird auf die detaillierte Beschreibung in den vorangegangenen Figuren 1 bis 6 hingewiesen bzw. Bezug genommen.

In der Fig. 7 ist die Sporthose 1 mitsamt dem Schweißtuch 5 in einer Ansicht von vorne dargestellt, wobei das Schweißtuch 5 aus dem Hauptteil 2 der Sporthose 1 herausgenommen ist. Das Schweißtuch 5 und der Hauptteil 2 der Sporthose 1 sind dabei derart dargestellt als würden sie auf einer ebenen Fläche aufliegen. Der Hosenbund 3 weist somit seine maximale Breite im geschlossenen Zustand auf, wobei die Vorderseite des Bundes und die Hinterseite des Bundes aneinander anliegen. Diese wird auch als Bundweite 18 bezeichnet.

In der Fig. 8 ist die Sporthose 1 mitsamt dem Schweißtuch 5 ebenfalls in einer Ansicht von vorne dargestellt, wobei das Schweißtuch 5 in den Hauptteil 2 der Sporthose 1 eingesetzt ist und sich in seinem Gebrauchszustand befindet.

Wie aus Fig. 7 ersichtlich, kann vorgesehen sein, dass das Schweißtuch 5 an dessen oberen Ende 12 eine größere Breite 20 aufweist, als eine Breite 21 an dessen unteren Ende 17. Als Höhe 19 des Schweißtuches wird der Abstand zwischen oberen Ende 12 und unteren Ende 17 des Schweißtuches 5 bezeichnet, wobei die Greiflaschen 11 hierbei unberücksichtigt bleiben.

Aus Fig. 7 ist weiters ersichtlich, dass vorgesehen sein kann, dass die Mitte einer Greiflasche 11 über der Mitte des ersten Klettabschnittes 9 liegen kann. Außerdem ist es zweckmäßig, wenn der erste Klettabschnitt 9 nahe des oberen Ende 12 des Schweißtuches 5 angeordnet ist.

Wie aus Fig. 8 ersichtlich, kann darüber hinaus vorgesehen sein, dass der untere Abschnitt des Schweißtuches 5 im Gebrauchszustand frei hängend im Hauptabschnitt der Sporthose 1 aufgenommen ist. Dadurch wird erreicht, dass das Schweißtuch 5 beispielsweise unter die Unterwäsche des Benutzers eingesteckt werden kann, um auch diese vor Durchnässung zu schützen.

Weiters ist ersichtlich, dass ein Abstand 22 der Klettabschnitte 9, 10 kleiner ist, als die Bundweite 18 des Hauptteils 2 der Sporthose 1.

Die Klettabschnitte 9, 10 weisen jeweils eine Breite 23 auf. In einem ersten Ausführungsbeispiel kann vorgesehen sein, dass die Breite 23 der ersten Klettabschnitte 9 und die Breite 23 der zweiten Klettabschnitte 10 gleich groß ist. In einem weiteren Ausführungsbeispiel kann vorgesehen sein, dass die Breite 23 der ersten Klettabschnitte 9 kleiner ist als die Breite 23 der zweiten Klettabschnitte 10.

Die Klettabschnitte 9, 10 weisen jeweils eine Höhe 24 auf. In einem ersten Ausführungsbeispiel kann vorgesehen sein, dass die Höhe 24 der ersten Klettabschnitte 9 und die Höhe 24 der zweiten Klettabschnitte 10 gleich groß ist. In einem weiteren Ausführungsbeispiel kann vorgesehen sein, dass die Höhe 24 der ersten Klettabschnitte 9 kleiner ist als die Höhe 24 der zweiten Klettabschnitte 10.

Der Ordnung halber sei abschließend darauf hingewiesen, dass zum besseren Verständnis des Aufbaus Elemente teilweise unmaßstäblich und/oder vergrößert und/oder verkleinert dargestellt wurden.

### Bezugszeichenaufstellung

- 1: Sporthose
- 2: Hauptteil
- 3: Hosenbund
- 4: Hosenbein
- 5: Schweißtuch
- 6: Gesäßbereich
- 7: Innenseite
- 8: Befestigungsmittel
- 9: erster Klettabschnitt
- 10: zweiter Klettabschnitt
- 11: Greiflasche
- 12: oberes Ende Schweißtuch
- 13: Zugrichtung
- 14: oberes Ende Hosenbund
- 15: saugfähige Schicht
- 16: Schweißrückhalteschicht
- 17: unteres Ende Schweißtuch
- 18: Bundweite
- 19: Höhe
- 20: Breite an oberen Ende
- 21: Breite an unteren Ende
- 22: Abstand Klettabschnitte
- 23: Breite Klettabschnitt
- 24: Höhe Klettabschnitt

## Patentansprüche

1. Sporthose (1) umfassend einen Hauptteil (2) mit einem Hosenbund (3) und Hosenbeinen (4), wobei im Gesäßbereich (6) des Hauptteils (2) ein Schweißtuch (5) angeordnet ist, welches dazu vorgesehen ist, in dessen Gebrauchszustand an der Innenseite (7) des Hauptteils (2), insbesondere zwischen dem Benutzer und dem Hauptteil (2), platziert zu sein, wobei das Schweißtuch (5) mittels einem lösbaren Befestigungsmittel (8) am Hauptteil (2) der Sporthose (1) befestigt ist und bedarfsweise vom Hauptteil (2) der Sporthose (1) entfernbar ist, **dadurch gekennzeichnet, dass** als Befestigungsmittel (8) ein Klettverschluss vorgesehen ist, wobei zumindest ein erster Klettabschnitt (9) mit Haken am Schweißtuch (5) angeordnet ist und zumindest ein zweiter Klettabschnitt (10) mit Schlaufen an der Innenseite (7) des Hauptteils (2) angeordnet ist, wobei die Breite (20) des Schweißtuches (5) an dessen oberen Ende (12) zwischen 40% und 120% der Bundweite (18) des Hauptteils (2) beträgt.

2. Sporthose nach Anspruch 1, **dadurch gekennzeichnet, dass** das Schweißtuch (5) zumindest eine saugfähige Schicht (15) und eine Schweißrückhalteschicht (16) aufweist, wobei im Gebrauchszustand des Schweißtuches (5) die saugfähige Schicht (15) dem Gesäßbereich (6) des Hauptteils (2) abgewandt, insbesondere dem Benutzer zugewandt, ist.

3. Sporthose nach Anspruch 2, **dadurch gekennzeichnet, dass** das Material der Schweißrückhalteschicht (16) eine geringere Schweißdurchlässigkeit aufweist, als jenes Material, welches im Gesäßbereich (6) des Hauptteils (2) ausgebildet ist.

4. Sporthose nach einem der vorhergehenden Ansprüche, **dadurch gekennzeichnet, dass** im oberen Endbereich des Schweißtuches (5) zumindest eine, insbesondere zwei Greiflaschen (11) angeordnet sind, welche derart am Schweißtuch (5) angeordnet sind, dass sie im Gebrauchszustand des Schweißtuches (5) gegenüber dem Hosenbund (3) vorstehen.

5. Sporthose nach einem der vorhergehenden Ansprüche, **dadurch gekennzeichnet, dass** am Schweißtuch (5) zwei erste Klettabschnitte (9) mit Haken vorgesehen sind, wobei die ersten Klettabschnitte (9) in Zugrichtung (13) der Greiflaschen (11) angeordnet sind.

6. Sporthose nach einem der vorhergehenden Ansprüche, **dadurch gekennzeichnet, dass** der zumindest eine erste Klettabschnitt (9) mit Haken an jener Seite des Schweißtuches (5) angeordnet ist, an welcher die Schweißrückhalteschicht (16) ausgebildet ist.

7. Sporthose nach einem der vorhergehenden Ansprüche, **dadurch gekennzeichnet, dass** der zumindest eine erste Klettabschnitt (9) mit Haken, welcher am Schweißtuch (5) angeordnet ist, mit der saugfähigen Schicht des Schweißtuches (5) verbindbar ist, oder dass an jener Seite des Schweißtuches (5) an der die saugfähige Schicht (15) ausgebildet ist, ein weiterer zweiter Klettabschnitt (10) mit Schlaufen ausgebildet ist.

8. Sporthose nach einem der vorhergehenden Ansprüche, **dadurch gekennzeichnet, dass** eine Höhe (19) des Schweißtuches (5) zwischen 40% und 100%, insbesondere zwischen 50% und 70% einer Breite (20) des Schweißtuches (5) an dessen oberen Ende (12) beträgt.

9. Sporthose nach einem der vorhergehenden Ansprüche, **dadurch gekennzeichnet, dass** sich das Befestigungsmittel (8) innerhalb der oberen 30%, insbesondere innerhalb der oberen 20%, bevorzugt innerhalb der oberen 15% der Höhe (19) des Schweißtuches (5) befindet und der verbleibende untere Teil des Schweißtuches (5) in dessen Gebrauchszustand frei hängend im Hauptteil (2) der Sporthose (1) aufgenommen ist.

10. Sporthose nach einem der vorhergehenden Ansprüche, **dadurch gekennzeichnet, dass** das Schweißtuch (5) im oberen Bereich der Höhe eine größere Breite (20) aufweist als eine Breite (21) des Schweißtuches (5) im unteren Bereich der Höhe, insbesondere dass das Schweißtuch (5) eine Trapezform aufweist.

11. Sporthose nach einem der vorhergehenden Ansprüche, **dadurch gekennzeichnet, dass** die Breite (20) des Schweißtuches (5) an dessen oberen Ende (12) zwischen 50% und 90%, bevorzugt zwischen 50% und 70% der Bundweite (18) des Hauptteils (2) beträgt.

12. Sporthose nach einem der vorhergehenden Ansprüche, **dadurch gekennzeichnet, dass** das Schweißtuch (5) unterhalb des zumindest einen ersten Klettabschnittes (9) mit Haken ein derart elastisches Material aufweist, dass das Schweißtuch (5) um 180° umschlagbar ist und in einem Isolationszustand derart am Hauptteil (2) befestigbar ist, dass die Schweißrückhalteschicht (16) dem Gesäßbereich (6) des Hauptteils (2) abgewandt, insbesondere dem Benutzer zugewandt, ist.

13. Sporthose nach einem der vorhergehenden Ansprüche, **dadurch gekennzeichnet, dass** im Gebrauchszustand des Schweißtuches (5) das obere Ende (12) des Schweißtuches (5) im Wesentlichen bündig mit dem oberen Ende (14) des Hosenbundes (3) abschließt.

## Claims

1. Sport pants (1) comprising a main part (2) with a waistband (3) and trouser legs (4), wherein a sweat towel (5) is arranged in the buttlocks area (6) of the main part (2), wherein the sweat towel (5) is, in used condition, configured to be positioned on the inner side (7) of the main part (2), in particular to be positioned between the user and the main part (2), wherein the sweat towel (5) is coupled to the main part (2) of the sport pants (1) by use of detachable fastening means (8) and wherein the sweat towel (5) is removable from the main part (2) of the sport pants (1) if necessary, **characterized in that** the fastening means (8) is a hook and loop fastener, wherein at least a first part (9) with hooks is arranged on the sweat towel (5) and a second part (10) with loops is arranged on the inner side (7) of the main part (2), wherein the width (20) of the sweat towel (5) on the upper end (12) is in between 40% and 120% of the waist size (18) of the main part (2).

2. Sport pants as claimed in claim 1, **characterized in that** the sweat towel (5) comprises at least a sweat absorbent layer (15) and a sweat restraining layer (16), wherein in used condition of the sweat towel (5) the sweat absorbent layer (15) is turned away from the buttlocks area (6) of the main part (2), in particular wherein the sweat absorbent layer (15) is facing the user.

3. Sport pants as claimed in claim 2, **characterized in that** the material of the sweat restraining layer (16) has a lower sweat porosity than the material which is applied in the buttlocks area (6) of the main part (2).

4. Sport pants as claimed in one of the preceding claims, **characterized in that** at least one, in particular two, griping straps (11) are arranged in the upper end area of the sweat towel (5), wherein the griping straps (11) are arranged on the sweat towel (5) in such a way, that in used condition of the sweat towel (5) the griping straps (11) protrude the waistband (3).

5. Sport pants as claimed in one of the preceding claims, **characterized in that** at least two first Velcro sections (9) with hooks are arranged on the sweat towel (5), wherein the first Velcro sections (9) with hooks are arranged in pulling direction (13) of the griping straps (11).

6. Sport pants as claimed in one of the preceding claims, **characterized in that** the at least one first Velcro section (9) with hooks is arranged on the side of the sweat towel (5) on which the sweat restraining layer (16) is applied.

7. Sport pants as claimed in one of the claimed in one of the preceding claims, **characterized in that** the at least one first Velcro section (9) with hooks which is arranged on the sweat towel (5) is connectable with the a sweat absorbent layer (15) of the sweat towel (5), or that a second Velcro section (10) with loops is arranged on the side of the sweat towel (5) on which the sweat absorbent layer (15) is applied.

8. Sport pants as claimed in one of the preceding claims, **characterized in that** a height (19) of the sweat towel (5) is in between 40% and 100%, in particular in between 50% and 70% of a width (20) of the sweat towel (5) on the upper end (12).

9. Sport pants as claimed in one of the preceding claims, **characterized in that** the fastening means (8) lies in the upper 30%, in particular in the upper 20%, preferable in the upper 15% of the height (19) of the sweat towel (5) and that the remaining lower part of the sweat towel (5) in used condition is hanging loose in the main part (2) of the sport pants (1).

10. Sport pants as claimed in one of the preceding claims, **characterized in that** the sweat towel (5) has a bigger width (20) in the upper part than the width (21) of the sweat towel (5) in the lower part, in particular that the sweat towel (5) has a trapezoid shape.

11. Sport pants as claimed in one of the preceding claims, **characterized in that** the width (20) of the sweat towel (5) on the upper end (12) is in between 50% und 90%, preferable in between 50% und 70% of the waist size (18) of the main part (2).

12. Sport pants as claimed in one of the preceding claims, **characterized in that** the sweat towel (5) has an elastic material which is located underneath the at least one first part (9) with hooks, so that the sweat towel (5) can be bent 180° backwards and be located on the main part (2) in such a way, that the sweat restraining layer (16) is turned away from the buttlocks area (6) of the main part (2) and is in particular facing the user.

13. Sport pants as claimed in one of the preceding claims, **characterized in that** in used condition of the sweat towel (5) the upper end (12) of the sweat towel (5) is essentially flush with the upper end (14) of the waistband (3).

## Revendications

1. Pantalon de sport (1) comprenant une partie principale (2) avec une ceinture de pantalon (3) et des jambes de pantalon (4), moyennant quoi, dans la zone des fesses (6) de la partie principale (2), est disposé un tissu anti-transpiration (5) qui est prévu pour être placé, dans son état d'utilisation, sur le côté interne (7) de la partie principale (2), plus particulièrement entre l'utilisateur et la partie principale (2), le tissu anti-transpiration (5) étant fixé à l'aide d'un moyen de fixation amovible (8) sur la partie principale (2) du pantalon de sport (1) et, si nécessaire, pouvant être retiré de la partie principale (2) du pantalon de sport (1), **caractérisé en ce que**, en tant que moyen de fixation (8), une fermeture velcro est prévue, au moins une première portion velcro (9) avec des crochets étant disposée sur le tissu anti-transpiration (5) et au moins une deuxième portion velcro (10) avec des boucles étant disposée sur le côté interne (7) de la partie principale (2), la largeur (20) du tissu anti-transpiration (5), au niveau de son extrémité supérieure (12), constituant entre 40 % et 120 % du tour de taille (18) de la partie principale (2).

2. Pantalon de sport selon la revendication 1, **caractérisé en ce que** le tissu anti-transpiration (5) comprend au moins une couche absorbante (15) et une couche retenant la sueur (16), moyennant quoi, dans l'état d'utilisation du tissu anti-transpiration (5), la couche absorbante (15) est opposée à la zone des fesses (6) de la partie principale (2), plus particulièrement orientée vers l'utilisateur.

3. Pantalon de sport selon la revendication 2, **caractérisé en ce que** le matériau de la couche retenant la sueur (16) présente une perméabilité à la sueur plus faible que le matériau qui est disposé dans la zone des fesses (6) de la partie principale (2).

4. Pantalon de sport selon l'une des revendications précédentes, **caractérisé en ce que**, dans la partie d'extrémité supérieure du tissu anti-transpiration (5), est disposée au moins une, plus particulièrement deux languettes de préhension (11), qui sont disposées sur le tissu anti-transpiration (5) de façon à ce que, dans l'état d'utilisation du tissu anti-transpiration (5), elles dépassent par rapport à la ceinture du pantalon (3).

5. Pantalon de sport selon l'une des revendications précédentes, **caractérisé en ce que**, sur le tissu anti-transpiration (5), sont prévues deux premières portions velcro (9) avec des crochets, les premières portions velcro (9) étant disposées dans la direction de traction (13) des languettes de préhension (11).

6. Pantalon de sport selon l'une des revendications précédentes, **caractérisé en ce que** l'au moins une première portions velcro (9) avec des crochets est disposée sur le côté du tissu anti-transpiration (5) sur lequel la couche retenant la sueur (16) est réalisée.

7. Pantalon de sport selon l'une des revendications précédentes, **caractérisé en ce que** l'au moins une première portions velcro (9) avec des crochets, qui est disposée sur le tissu anti-transpiration (5), peut être reliée avec la couche absorbante du tissu anti-transpiration (5) ou **en ce que**, sur le côté du tissu anti-transpiration (5) sur lequel la couche absorbante (15) est réalisée, une deuxième portion velcro (10) avec des boucles est réalisée.

8. Pantalon de sport selon l'une des revendications précédentes, **caractérisé en ce qu'**une hauteur (19) du tissu anti-transpiration (5) constitue entre 40 % et 100 %, plus particulièrement entre 50 % et 70 % d'une largeur (20) du tissu anti-transpiration (5), au niveau de son extrémité supérieure (12).

9. Pantalon de sport selon l'une des revendications précédentes, **caractérisé en ce que** le moyen de fixation (8) se trouve dans les 30 % de la partie supérieure, plus particulièrement dans les 20 % de la partie supérieure, de préférence dans les 15 % de la partie supérieure de la hauteur (19) du tissu anti-transpiration (5) et la partie inférieure restante du tissu anti-transpiration (5) est logée, dans son état d'utilisation, de manière librement suspendue dans la partie principale (2) du pantalon de sport (1).

10. Pantalon de sport selon l'une des revendications précédentes, **caractérisé en ce que** le tissu anti-transpiration (5) présente, dans partie supérieure de la hauteur, une largeur (20) supérieure à une largeur (21) du tissu anti-transpiration (5) dans la partie inférieure de la hauteur, plus particulièrement **en ce que** le tissu anti-transpiration (5) présente une forme trapézoïdale.

11. Pantalon de sport selon l'une des revendications précédentes, **caractérisé en ce que** la largeur (20) du tissu anti-transpiration (5), au niveau de son extrémité supérieure (12), représente entre 50 % et 90 %, de préférence entre 50 % et 70 % du tour de taille (18) de la partie principale (2).

12. Pantalon de sport selon l'une des revendications précédentes, **caractérisé en ce que** le tissu anti-transpiration (5) comprend, en dessous de l'au moins une première portion velcro (9) avec des crochets, un matériau élastique de façon à ce que le tissus anti-transpiration (5) puisse être rabattu de 180° et puisse être fixé, dans un état d'isolation, sur la partie principale (2) de façon à ce que la couche retenant la sueur (16) soit opposée à la zone des fesses (6) de la partie principale (2), plus particulièrement orientée vers l'utilisateur.

13. Pantalon de sport selon l'une des revendications précédentes, **caractérisé en ce que**, dans l'état d'utilisation du tissu anti-transpiration (5), l'extrémité supérieure (12) du tissu de transpiration (5) se termine globalement en affleurement avec l'extrémité supérieure (14) de la ceinture du pantalon (3).
